# FASCICULE DE BREVET EUROPEEN

(11) **EP 0 771 229 B1**
(45) Date de publication et mention de la délivrance du brevet: **27.02.2002**
(21) Numéro de dépôt: 96916068.8
(22) Date de dépôt: 13.05.1996
(51) Int. Cl.: A63H 33/42, A63H 3/52

(54) **STRUCTURE DE DECOR REPLIABLE**
FALTBARE HINTERGRUNDSTRUKTUR
FOLDING SCENERY CONSTRUCTION

(30) Priorité: 18.05.1995 BE 9500453
(43) Date de publication de la demande: 07.05.1997
(73) Titulaire: Piron, David, 4841 Henri-Chapelle (BE)
(72) Inventeur: Piron, David, 4841 Henri-Chapelle (BE)
(74) Mandataire: Vanderperre, Robert
(86) Numéro de dépôt international: EP9602061
(87) Numéro de publication internationale: WO9636411

(56) Documents cités:
- GB-A- 191 503 756
- US-A- 2 317 124
- US-A- 2 393 772

## Description

La présente invention concerne une structure repliable et déployable en trois dimensions, telle qu' indiquée dans le préambule de la revendication 1.

On connaît déjà une structure repliable telle qu'indiquée au début (v. par exemple le US-A-2393772). Ce brevet concerne un dispositif pour déployer des illustrations comprenant un livre, des pages dans ce livre, une page du livre contenant une partie illustrative adaptée pour être séparée de la page du livre le long de sa ligne externe, être convertie en une structure scénique en trois dimensions et être réinsérée dans la page du livre. Cette partie illustrée est adaptée pour être convertie, après enlèvement hors du livre, en une structure scénique autoportante droite et être réaplatie dans son état d'origine pour une réinsertion dans le livre. Une fois la feuille sortie du livre, tous les éléments de décor doivent être repliés, amenés à la main en position, et des pattes doivent être introduites dans des fentes pour maintenir le tout en place. Une même opération en sens inverse est nécessaire avant la réinsertion de la feuille dans le livre.

On connaît par ailleurs, par le brevet GB-A-3756 A.D. 1915, une boîte formée d'un fond et d'un couvercle qui sont articulés l'un à l'autre. Les surfaces antérieures du fond et du couvercle sont chacune décorées pour représenter une scène quelconque. Des objets sont aussi fixés sur la surface interne du fond de manière à pouvoir être pliés vers le bas lorsque la boîte est fermée, et à pouvoir être dressés lorsque la boîte est ouverte. Cette boîte ne permet donc aucun déploiement automatique des éléments décoratifs. Ceux-ci tiennent au fond, mais doivent être manipulés à la main à chaque ouverture et à chaque fermeture pour être mis dans la position adaptée.

La présente invention a pour but de remédier aux inconvénients cités ci-dessus et de mettre au point une structure, en particulier de décor, qui permette lors de son emploi un déploiement automatique des éléments et un repli automatique de ceux-ci, lorsque la structure cesse d'être utilisée. L'objectif est de réaliser ainsi des décors repliables qui peuvent se déployer et se mettre en place sur différents plans de l'espace. Une application particulière, mais non exclusive, est un décor de jeu pour enfant.

Pour résoudre ces problèmes, on a prévu, suivant l'invention, une structure repliable présentant les particularités indiquées dans la revendication 1. Chaque élément déployable dans l'espace peut avoir de nombreuses configurations et être orné librement pour réaliser un décor voulu quelconque.

D'autres formes de réalisation de la structure pliable suivant l'invention sont indiquées dans les revendications 2 à 6.

Une boîte comprenant un fond et un couvercle rabattable sur le dessus de la boîte et pourvue d'une structure repliable, suivant l'invention, est indiquée dans les revendications 7 à 11.

Dans un mode de réalisation avantageux, la feuille repliable suivant l'invention est attachée à la fois au fond d'une boîte et à l'intérieur d'un couvercle rabattable sur le dessus de la boîte. Le décor se replie ainsi à l'intérieur de la boîte fermée par son couvercle par le seul rabattement du couvercle et se déploie par le relèvement du couvercle. Le couvercle est fixé à la boîte par l'intermédiaire de moyens de fixation qui garantissent les ouvertures répétées du couvercle sans risque de déchirure du décor déployable.

Conformément à un autre aspect de l'invention, le couvercle comporte deux rebords latéraux et un rebord arrière agencés pratiquement perpendiculairement au plan du couvercle de manière à encadrer au moins partiellement les faces latérales et la face arrière de la boîte lorsque le couvercle est rabattu sur la boite, les rebords latéraux du couvercle étant attachés aux faces latérales de la boîte par des moyens de fixation les traversant de manière à permettre au couvercle de pivoter autour d'un axe imaginaire défini par les moyens de fixation précités.

Grâce au dispositif de fixation suivant l'invention, le couvercle peut pivoter autour de l'axe imaginaire défini par les deux éléments de fixation. Dans son mouvement d'ouverture, le couvercle entraîne et déploie le décor jusqu'à ce qu'il se trouve en position relevée. Les éléments sont alors déployés dans l'espace. Le mouvement de pivotement du couvercle est rendu possible par la forme allongée des ouvertures ménagées dans les faces latérales de la boîte, qui permet au rebord arrière du couvercle de contourner l'arête formée par la jonction de la face arrière avec le fond de la boîte. Le pivotement du couvercle s'arrête lorsque son rebord arrière vient se placer sous et contre le fond de la boîte. La présence de ce rebord arrière maintient le couvercle dans sa position relevée et empêche la déchirure du décor déployé.

Durant son pivotement en sens inverse, le couvercle se rabat en repliant automatiquement la structure de décor dans la boîte. Les éléments se replient alors suivant les lignes de pliure.

L'invention est illustrée sur les dessins joints sur la base desquels l'invention va être décrite dans ce qui suit.

La figure 1 est une vue en perspective d'une boîte suivant l'invention, avec couvercle relevé, montrant schématiquement un décor déployé mais pas encore attaché dans la boîte.
La figure 2 montre la boite de la figure 1 avec le décor attaché et déployé.
La figure 3 illustre l'emboitement de la boîte de la figure 1 dans le couvercle.
La figure 4 représente un mode de réalisation avantageux de la boîte et de son couvercle.
La figure 5 est une vue éclatée, à plus grande échelle, d'un exemple de fixation du couvercle sur la boîte montrée en figure 1.

Se reportant à la figure 1, on voit représentée une boîte 10 avec son couvercle 20 relevé, prête à recevoir une structure de décor repliable conforme à l'invention, schématisée en 30. La structure de décor est constituée d'une feuille 31 dans laquelle sont découpées des fentes 32. Celles-ci délimitent plusieurs éléments déployables 33 qui présentent des lignes de pliures 34, 35 s'étendant entre deux fentes adjacentes pour former des plis qui s'ouvrent en sens opposés. Lorsque la feuille 31 est pliée à angle pratiquement droit comme montré en figure 1, les éléments 33 sont déployés et se détachent du fond 31 en formant dans l'espace plusieurs plans parallèles 36. Un tel décor, qui peut être réalisé en une multitude de configurations, physionomies et décorations, est attaché à l'intérieur 21 du couvercle et au fond 11 de la boite. L'attachement peut par exemple se faire le long des bords longitudinaux 37 et 38 du décor.

Le couvercle 20 est fixé à la boîte 10 de manière que le couvercle puisse être relevé dans une position pratiquement perpendiculaire au fond de la boîte 10 et se maintenir dans cette position, comme illustré à la figure 3, sans risque de déchirure du décor 30. Ce but est atteint, suivant l'invention, grâce à l'agencement décrit ci-après.

Le couvercle 20 présente des rebords latéraux 22 qui, lorsque le couvercle est rabattu sur le dessus de la boîte, encadre les faces latérales 12 de la boîte, au moins sur une partie de la largeur de la boîte. Lorsque le couvercle 20 est relevé comme montré en figure 2, une partie des rebords latéraux 22 précités encadrent une partie des faces latérales 12 de la boîte 10. Il est entendu que les rebords latéraux 22 du couvercle peuvent ne s'étendre que sur une partie seulement de la largeur du couvercle. De plus, le couvercle 20 présente un rebord arrière 23 qui, dans l'exemple représenté, relie entre eux les deux rebords latéraux 22. Ce rebord arrière 23 vient se placer sous et contre le fond de la boîte 10 lorsque le couvercle est relevé. Des moyens de fixation 40 sont agencés pour attacher chaque rebord latéral 22 à une face latérale 12 de la boîte 10. Sur la figure 2, le fond 31 du décor présente sur son bord latéral droit une découpe 39 dans son angle de pliure. Cette découpe permet au fond de décor qui couvre ici toute la longueur du couvercle de se replier, dans l'exemple illustré, sans accrocher la tête 43 du dispositif de fixation. Une découpe similaire est prévue sur le bord latéral gauche (non visible) du fond du décor.

Chaque moyen de fixation 40 traverse une face latérale 12 de la boîte 10 dans une ouverture allongée 14 ayant sa longueur suivant la direction longitudinale de la face latérale (voir figure 4).

De préférence, chaque moyen de fixation 40 traverse un rebord latéral 22 du couvercle 20 dans une ouverture allongée 24 ayant sa direction longitudinale oblique par rapport à la dimension longitudinale du rebord latéral (voir figure 4).

Grâce au dispositif de fixation suivant l'invention, le couvercle 20 peut pivoter autour de l'axe imaginaire défini par les deux éléments de fixation 40. Dans son mouvement d'ouverture, le couvercle 20 entraîne et déploie le décor 30 jusqu'à ce qu'il se trouve en position relevée comme montré à la figure 2. Les éléments 33 sont alors déployés dans l'espace. Le mouvement de pivotement du couvercle est rendu possible par la forme allongée des ouvertures ménagées dans les faces latérales de la boîte 10, qui permet au rebord arrière 23 du couvercle de contourner l'arête formée par la jonction de la face arrière 13 avec le fond 11 de la boîte. Le pivotement du couvercle s'arrête lorsque son rebord arrière 23 vient se placer sous et contre le fond de la boîte. La présence de ce rebord arrière 23 maintient le couvercle dans sa position relevée et empêche la déchirure du décor 30 déployé.

Durant son pivotement en sens inverse, le couvercle 20 se rabat en repliant automatiquement la structure de décor 30 dans la boîte. Les éléments 33 se replient alors suivant les lignes de pliure 34, 35.

Dans le mode d'exécution illustré en figure 5, la pièce de liaison est constituée par exemple de deux éléments 41 et 42 s'emboîtant l'un dans l'autre. Chacun des deux éléments présente une tête, 43 et 44 respectivement. Lorsque les deux éléments sont emboîtés l'un dans l'autre, les ressauts des deux têtes enserrent l'ensemble formé par une face latérale de la boite et un rebord latéral du couvercle, éventuellement avec interposition d'une rondelle 45. La solidarisation des deux éléments 41 et 42 avec l'autre peut se faire simplement par clipsage de l'élément femelle 41 sur l'embout 46 de l'élément mâle 42.

La boîte peut bien entendu servir à enfermer des accessoires divers utiles pour l'usage du décor (fascicule, disque, cassette ou autres) et pour le jeu.

Le mode de réalisation décrit dans ce qui précède et illustré dans les dessins joints est un exemple donné à titre illustratif et l'invention n'est nullement limitée à cet exemple. Toute modification, toute variante et tout agencement équivalent effectués dans les limites fixées par les revendications doivent être considérés comme compris dans le cadre de l'invention.

## Revendications

1. Structure repliable, comprenant une feuille (31) pliable, percée de plusieurs fentes (32) délimitant latéralement des éléments (33), qui présentent des pliures (34, 35) s'étendant entre les fentes précitées, et qui peuvent être déployés dans l'espace en formant au moins un plan (36) parallèle à la feuille à l'état plié, **caractérisée en ce qu'**elle comprend en outre
une première surface (11) à laquelle est rattachée une première extrémité (37) de ladite feuille (31), et une deuxième surface (21) à laquelle est rattachée une deuxième extrémité (38) de ladite feuille, opposée à la première,
les première et deuxième surfaces (11, 21) étant déplaçables l'une par rapport à l'autre entre une position rabattue l'une sur l'autre et une position pratiquement perpendiculaire l'une à l'autre,
les éléments précités (33) se déployant dans l'espace en formant au moins un plan (36) parallèle à une des surfaces précitées (11, 21) de la structure lorsque celles-ci sont amenées dans ladite position pratiquement perpendiculaire et se repliant sur eux-mêmes lorsque lesdites surfaces (11, 21) sont amenées dans ladite position rabattue.

2. Structure suivant la revendication 1, **caractérisée en ce que** ladite première surface (11) est constituée par le fond d'une boîte (10) et ladite seconde surface (21) est constituée par l'intérieur d'un couvercle (20) rabattable sur le dessus de la boîte.

3. Structure suivant la revendication 2, **caractérisée en ce que** le couvercle (20) comporte deux rebords latéraux (22) et un rebord arrière (23) agencés pratiquement perpendiculairement au plan (21) du couvercle de manière à encadrer au moins partiellement les faces latérales (12) et la face arrière (13) de la boîte (10) lorsque le couvercle est rabattu sur la boîte, les rebords latéraux (22) du couvercle étant attachés aux faces latérales (12) de la boîte par des moyens de fixation (40) les traversant de manière à permettre au couvercle (20) de pivoter autour d'un axe imaginaire défini par les moyens de fixation (40) précités.

4. Structure suivant la revendication 3, **caractérisée en ce que** chaque moyen de fixation (40) traverse une face latérale (12) de la boite (10) dans une ouverture allongée (14) ayant sa longueur suivant la direction longitudinale de la face latérale.

5. Structure suivant la revendication 3 ou 4, **caractérisée en ce que** chaque moyen de fixation (40) traverse un rebord latéral (22) du couvercle (20) dans une ouverture allongée (24) ayant sa direction longitudinale oblique par rapport à la dimension longitudinale du rebord latéral.

6. Structure suivant l'une des revendications 3 à 5, **caractérisée en ce que** chaque moyen de fixation (40) est constitué de deux éléments (41, 42) qui s'emboîtent l'un dans l'autre.

7. Boîte (10) comprenant un fond et un couvercle (20) rabattable sur le dessus de la boîte, cette boîte étant pourvue d'une structure repliable suivant la revendication 1, ledit fond présentant ladite première surface (11) et ledit couvercle (20) présentant ladite deuxième surface (21).

8. Boîte suivant la revendication 7, **caractérisée en ce que** le fond de la boîte (10) présente, en plus de ladite première surface (11), une première et une seconde surfaces latérales (12) qui sont opposées l'une à l'autre et qui s'étendent sensiblement perpendiculairement à la première surface (11), **en ce que** le couvercle (20) présente, en plus de ladite deuxième surface (21), une première et une seconde surfaces latérales (22) qui sont opposées l'une à l'autre et qui s'étendent sensiblement perpendiculairement à ladite deuxième surface (21), **en ce que** la boîte comprend en outre des premiers moyens de fixation (40) pour fixer la première surface latérale (12) du fond de la boîte et la première surface latérale (22) du couvercle en permettant leur rotation mutuelle et des seconds moyens de fixation (40) pour fixer la seconde surface latérale (12) du fond de la boîte et la seconde surface latérale (22) du couvercle en permettant leur rotation mutuelle, **en ce que** le couvercle (20) comporte en outre une surface arrière (23) qui est adaptée pour s'engager en dessous de ladite première surface (11) pour assurer ladite deuxième surface (21) dans ladite position pratiquement perpendiculaire à la première surface (11) et empêcher la déchirure de ladite feuille (31), **en ce que** les première et seconde surfaces latérales (12) du fond de la boîte comportent des première et seconde ouvertures allongées (14) qui s'étendent suivant une direction longitudinale desdites première et seconde surfaces latérales (12) du fond de la boîte, et les première et seconde surfaces latérales (22) du couvercle (20) comportent des première et seconde ouvertures allongées (24) qui s'étendent suivant une direction en oblique par rapport à une direction longitudinale des première et seconde surfaces latérales (22) du couvercle, lesdites premières et secondes ouvertures (14, 24) des première et seconde surfaces latérales (12, 22) du fond de la boîte et du couvercle étant adaptées pour recevoir lesdits premiers et seconds moyens de fixation (40) et pour permettre un mouvement de translation du couvercle (20) le long de ladite direction oblique du couvercle lorsque le couvercle est amené à pivoter de la position rabattue à la position pratiquement perpendiculaire.

9. Boîte suivant la revendication 8, **caractérisée en ce que** ladite surface arrière (23) du couvercle (20) s'étend sensiblement perpendiculairement par rapport à ladite deuxième surface (21).

10. Boîte suivant la revendication 9, **caractérisée en ce que**, en position rabattue, ladite surface arrière (23) du couvercle (20) est disposée sensiblement perpendiculairement par rapport à ladite première surface (11).

11. Boîte suivant l'une quelconque des revendications 8 à 10, **caractérisée en ce que** le fond de la boîte comporte en outre une surface arrière (13) qui s'étend sensiblement perpendiculairement à partir de ladite première surface (11) et **en ce que** ledit mouvement de translation du couvercle (20) permet à la surface arrière (23) du couvercle de pivoter librement de ladite position rabattue à ladite position pratiquement perpendiculaire sans que le mouvement de la surface arrière (23) du couvercle ne soit empêché par une arête formée par la première surface (11) et la surface arrière (13) du fond de la boîte.

## Patentansprüche

1. Faltstruktur, umfassend ein faltbares Blatt (31), das von mehreren Schlitzen (32) durchbrochen wird, die seitlich Elemente (33) begrenzen, welche Falzungen (34, 35) darstellen, die sich zwischen den vorerwähnten Spalten erstrecken und die im Raum entfaltet sein können, um mindestens eine Ebene (36) parallel zu dem Blatt im gefalteten Zustand zu bilden,
**dadurch gekennzeichnet,**
**dass** die Faltstruktur noch eine erste Oberfläche (11) umfasst, mit der ein erstes Ende (37) des Blattes (31) verbunden ist, und dass an einer zweiten Oberfläche (21) ein zweites Ende (38) des Blattes, entgegensetzt zum ersten Ende, verbunden ist,
**dass** die ersten und zweiten Oberflächen (11, 21) zwischen einer zusammengeklappten Stellung und einer praktisch senkrechten Stellung der Oberflächen gegeneinander bewegt werden können, und
**dass** die vorgenannten Elemente (33) sich im Raum entfalten und dabei mindestens eine Ebene (36) parallel zu einer der vorgenannten Oberflächen (11, 21) der Struktur bilden, wenn diese in ihre praktisch senkrechte Stellung zueinander überführt worden sind, und sich auf sich selbst zusammenfalten, wenn die Oberflächen (11, 21) in ihre zusammengeklappte Stellung übergeführt worden sind.

2. Struktur nach Anspruch 1,
**dadurch gekennzeichnet, dass** die erste Oberfläche (11) durch den Boden eines Kastens (10) und die zweite Oberfläche (21) durch das Innere eines Deckels (20) gebildet werden, der auf den Kasten klappbar ist.

3. Struktur nach Anspruch 2,
**dadurch gekennzeichnet, dass** der Deckel (20) zwei Seitenränder (22) und einen hinteren Rand (23) umfasst, die im wesentlichen senkrecht zur Ebene (21) des Deckels in der Weise angebracht sind, dass sie mindestens teilweise die lateralen Seiten (12) und die rückwärtige Seite (13) des Kastens (10) einrahmen, wenn der Deckel auf den Kasten geklappt wird, und dass die Seitenränder (22) des Deckels an den lateralen Seiten (12) des Kastens durch Befestigungsmittel (40) befestigt sind, welche diese in der Weise durchdringen, dass der Deckel (20) um eine imaginäre, durch die Befestigungsmittel (40) gebildete Achse schwenken kann.

4. Struktur nach Anspruch 3,
**dadurch gekennzeichnet, dass** die Befestigungsmittel (40) eine laterale Seite (12) des Kastens (10) in einem Langloch (14) durchqueren, das sich in der Längsrichtung der lateralen Seiten erstreckt.

5. Struktur nach Anspruch 3 oder 4,
**dadurch gekennzeichnet, dass** die Befestigungsmittel (40) einen Seitenrand (22) des Deckels (20) in einem Langloch (24) durchqueren, dessen Längsrichtung schräg zur Längsabmessung des Seitenrandes verläuft.

6. Struktur nach einem der Ansprüche 3 bis 5,
**dadurch gekennzeichnet, dass** jedes Befestigungsmittel (40) aus zwei Elementen (41, 42) besteht, die ineinander gefügt sind.

7. Kasten (10)
umfassend einen Boden und einen Deckel (20), der auf den Unterteil des Kastens geklappt werden kann, wobei der Kasten für eine Faltstruktur gemäß Anspruch 1 vorgesehen ist und wobei der Boden die erste Oberfläche (11) und der Deckel (20) die zweite Oberfläche (21) darstellen.

8. Kasten nach Anspruch 7,
**dadurch gekennzeichnet,**
**dass** der Boden des Kastens (10 ), außer der ersten Oberfläche (11), eine erste und eine zweite laterale Seitenoberfläche (12) bildet, die sich gegenüberstehen und die sich im wesentlichen senkrecht zur ersten Oberfläche (11) erstrecken,
**dass** der Deckel (20) außer der zweiten Oberfläche (21) eine erste und eine zweite laterale Seitenoberfläche (22) aufweist, die sich gegenüberstehen und die sich im wesentlichen senkrecht zur zweiten Oberfläche (21) erstrecken,
**dass** der Kasten noch erste Befestigungsmittel (40) umfasst, um die erste Seitenoberfläche (12) des Bodens des Kastens und die erste Seitenoberfläche (22) des Deckels bei gegenseitiger Drehungsmöglichkeit miteinander zu verbinden, und zweite Befestigungsmittel (40) aufweist, um die zweite Seitenfläche (12) des Bodens des Kastens und die zweite Seitenoberfläche (22) des Deckels bei gegenseitiger Drehungsmöglichkeit miteinander zu verbinden,
**dass** der Deckel (20) eine rückwärtige Oberfläche (23) aufweist, die zum Eingriff unter der ersten Oberfläche (11) ausgebildet ist, um die zweite Oberfläche (21) in der praktische senkrechten Stellung zur ersten Oberfläche (11) zu sichern und zu verhindern, dass das Blatt (31) zerrissen wird,
**dass** die ersten und die zweiten lateralen Seitenoberflächen (12) des Bodens des Kastens erste und zweite Langlöcher (14) umfassen, die sich in Längsrichtung der ersten und der zweiten lateralen Seiten (12) des Bodens des Kastens erstrecken, und dass die ersten und zweiten lateralen Seiten (22) des Deckels (20) erste und zweite Langlöcher (24) aufweisen, die sich in einer schrägen Richtung mit Bezug auf die Längsrichtung der ersten und zweiten lateralen Seitenoberflächen (22) des Deckels erstrecken, und
**dass** die ersten und zweiten Langlöcher (14, 24) der ersten und zweiten lateralen Seitenoberflächen (12, 22) des Bodens des Kastens und des Deckels dafür ausgebildet sind, die ersten und zweiten Befestigungsmittel (40) aufzunehmen und um eine translatorische Bewegung des Deckels (20) entlang der schrägen Richtung des Deckels zu ermöglichen, wenn der Deckel dazu gebracht wird, von der zusammengeklappten Stellung in die praktisch senkrechte Stellung geschwenkt zu werden.

9. Kasten nach Anspruch 8,
**dadurch gekennzeichnet, dass** die rückwärtige Oberfläche (23) des Deckels (20) sich im wesentlichen senkrecht mit Bezug auf die zweite Oberfläche (21) erstreckt.

10. Kasten nach Anspruch 9,
**dadurch gekennzeichnet, dass** in der umgeklappten Stellung die rückwärtige Seite (23) des Deckels (20) im wesentlichen senkrecht mit Bezug auf die erste Oberfläche (1) angeordnet ist.

11. Kasten nach einem der Ansprüche 8 bis 10,
**dadurch gekennzeichnet, dass** der Boden des Kastens noch eine rückwärtige Seite (13) umfasst, die sich im wesentlichen senkrecht zur ersten Oberfläche (11) erstreckt und dass die translatorische Bewegung des Deckels (20) es der rückwärtigen Seite (23) des Deckels ermöglicht, von der zusammengeklappten Stellung frei in die praktisch senkrechte Stellung zu schwenken, ohne dass die Bewegung der rückwärtigen Seite (23) des Deckels durch eine Kante behindert wird, die durch die erste Oberfläche (11) und die rückwärtige Seite (13) des Bodens des Kastens gebildet wird.

## Claims

1. A folding construction comprising a sheet (31) pierced by a plurality of slits delimiting laterally elements (33) which present folds (34, 35) extending between said slits and which can be pop up in space by forming at least one plane (36) parallel to the sheet in folded condition, **characterized in that** it further comprises
a first surface (11) to which is attached a first extremity (37) of said sheet (31), and a second surface (21) to which is attached a second extremity (38) of said sheet, said second extremity being opposed to the first extremity,
said first and second surfaces (11, 21) being positionable with respect to one another between a folded position and a position wherein they are substantially perpendicular to one another,
said elements (33) opening out in space by forming at least one plane (36) parallel to one of said surfaces (11, 21) of the construction when said surfaces are brought in said substantially perpendicular position and folding down on one another when said surfaces (11, 21) are brought in said folded position.

2. A folding construction according to claim 1, **characterized in that** said first surface (11) is formed by the bottom of a box (10) and said second surface (21) is formed by the inside of a lid (20) which can be folded down on the top of the box.

3. A folding construction according to claim 2, **characterized in that** the lid (20) has two lateral rims (22) and a back rim (23) extending substantially perpendicularly to the plane (21) of the lid so as to frame at least partially the side surfaces (12) and the back surface (13) of the box (10) when the lid is folded down on the box, the lateral rims (22) of the lid being secured to the side surfaces (12) of the box by means of securing means (40) that pass therethrough so as to allow the lid (20) to pivot around an imaginary axis defined by said securing means (40).

4. A folding construction according to claim 3, **characterized in that** each securing means (40) passes through a side surface (12) of the box (10) in an elongated opening (14) having its length in the longitudinal direction of the side surface.

5. A folding construction according to claim 3 or 4, **characterized in that** each securing means (40) passes through a lateral rim (22) of the lid (20) in an elongated opening (24) having its longitudinal direction oblique in relation to the longitudinal direction of the lateral rim.

6. A folding construction according to either of claims 3 to 5, **characterized in that** each securing means (40) comprises two elements (41, 42) which fit into each other.

7. A box (10) comprising a bottom and a lid (20) rotatably secured to the box, said box being provided with a folding construction according to claim 1, said bottom exhibiting said first surface (11) and the lid (20) exhibiting said second surface (21).

8. A box according to claim 7, **characterized in that** the bottom of the box (10) has, in addition to said first surface (11), first and second side surfaces (12) which oppose one another and extend substantially perpendicularly to said first surface (11),
**in that** the box further comprises first securing means (40) for rotatably securing the first side surface (12) of the bottom of the box to the first lateral rim (22) of the lid, and second securing means (40) for rotatably securing the second side surface (12) of the bottom of the box and the second lateral rim (22) of the lid,
**in that** the lid (20) further comprises a back surface (23) adapted to engage underneath said first surface (11) to secure said second surface (21) in a substantially perpendicular position in relation to the first surface (11) and to prevent the tearing of the sheet (31),
**in that** the first and second side surfaces of the bottom of the box have respective first and second elongated openings (14) which are elongated along a longitudinal direction of said first and second side surfaces of the bottom of the box,
said first and second rims of the lid (20) having respective first and second elongated openings (24) which are elongated along a direction which is oblique to a longitudinal direction of said first and second lateral rims of the lid,
said first and second openings (14, 24) of the side surfaces of the box and of the lateral rims of the lid being adapted to receive said first and second securing means (40) and allow a translational motion of the lid when said lid is rotated from the closed position to the substantially perpendicular position.

9. A box according to claim 8, **characterized in that** said back surface (23) of the lid (20) extends substantially perpendicularly from said second surface (21).

10. A box according to claim 9, **characterized in that**, when in folded down position, said back surface (23) of the lid (20) extends substantially perpendicularly from said first surface (11).

11. A box according to either of claims 8 to 10, **characterized in that** the bottom of the box further comprises a back surface (13) which extends substantially perpendicularly from said first surface (11) and **in that** said translational motion of the lid (20) allows said back surface (23) of the lid to rotate freely from said folded down position to said substantially perpendicular position without the motion of the back surface (23) of the lid being impeded by a square edge formed by said first surface (11) and said back surface (13) of the bottom of the box.
